# FASCICULE DE BREVET EUROPEEN

(11) **EP 0 569 291 B1**
(45) Date de publication et mention de la délivrance du brevet: **27.12.1995**
(21) Numéro de dépôt: 93401153.7
(22) Date de dépôt: 05.05.1993
(51) Int. Cl.: A45D 44/00

(54) **Procédé de maquillage du visage, en particulier des yeux, et dispositif pour sa mise en oeuvre**
Gesichtsschminkverfahren, insbesonders für die Augen und Vorrichtung zur Auführung des Verfahrens
Procedure for the making-up of a face, in particular the eyes and a device for carrying out the same

(30) Priorité: 06.05.1992 FR 9205594
(43) Date de publication de la demande: 10.11.1993
(62) Demande divisionnaire de: 94118683.5
(73) Titulaire: PARFUMS CHRISTIAN DIOR, 75008 Paris (FR)
(72) Inventeur: Gouriou, Eliane, F-92130 Issy Les Moulineaux (FR); Raynal, Annie, F-45000 Orléans (FR); Baudet, Régine, F-45000 Orléans (FR); Hulaud, Jean-Pierre, F-29800 La Forest Landerneau (FR); Denis, Alain, F-45450 Fay les Loges (FR)
(74) Mandataire: Portal, Gérard

## Description

La présente invention concerne essentiellement un procédé de maquillage du visage, en particulier des yeux, et un dispositif pour sa mise en oeuvre. Plus particulièrement, l'invention concerne un procédé de maquillage personnalisé des yeux (paupières supérieures et inférieures, bord interne de ces paupières, cils et sourcils), ainsi qu'un dispositif pour aider au choix de teintes de produits de maquillage.

Jusqu'à présent, le maquillage du visage, en particulier le maquillage des yeux, était réalisé de manière empirique et peu personnalisée. Lorsque l'on souhaitait harmoniser les teintes du maquillage à la couleur des yeux, on se limitait généralement à l'utilisation d'un nombre relativement limité de teintes de maquillage adaptées aux seules couleurs des grandes classes d'yeux (noir, marron, bleu et vert).

Ainsi, le document US-A-4,561,850 décrit un dispositif de coordination de couleurs proposant des produits de maquillage en tenant compte de la couleur générale de la peau et de la couleur générale de l'oeil (voir colonne 1, ligne 55 à colonne 2, ligne 2 et colonne 4, lignes 4 à 6).

En fait, personne n'avait envisagé pour rendre le maquillage plus personnel de reproduire dans celui-ci, de façon très précisément ajustée, les différentes couleurs individuelles caractéristiques de l'iris de l'oeil de chaque individu. Ainsi, beaucoup de ces teintes précises n'existaient pas, notamment sous forme de crayons ou d'ombres à paupières, et celles qui existaient étaient pour la plupart dispersées entre différents points de vente, pouvant être géographiquement très éloignés les uns des autres. Il était donc pratiquement impossible de réaliser, avec les produits de maquillage du commerce, des maquillages du visage, et en particulier des yeux, particulièrement personnalisés et tenant compte des diverses nuances colorées caractéristiques de chaque iris.

Par ailleurs, dans un domaine complètement différent du maquillage, le document WO86/05,018 décrit une méthode et un dispositif d'identification d'une personne en utilisant la structure et les caractéristiques essentiellement géométriques de la pupille et de l'iris d'une personne en vue de son identification.

La présente invention a donc pour but de résoudre le nouveau problème technique consistant en la fourniture d'une solution permettant de réaliser des maquillages personnalisés du visage, en particulier des yeux, et de faciliter le choix des teintes de produits pour réaliser de tels maquillages.

L'invention propose également de fournir une solution simple à ce problème utilisable par une personne sans formation particulière.

La présente invention est fondée sur la découverte du fait qu'il était possible d'obtenir un maquillage personnalisé et d'une grande valeur esthétique par l'analyse des différentes zones colorées de l'iris et que la richesse des couleurs caractéristiques des iris permettait de créer de nouvelles teintes plus nuancées et d'enrichir les teintes existantes des produits de maquillage.

En effet, il a été observé que bien qu'en nombre relativement limité, ces différentes couleurs individuelles génèrent en raison de leur localisation et de leur étendue dans l'iris, une infinité de combinaisons, chaque combinaison étant en pratique caractéristique d'un individu.

Ainsi, selon un premier aspect, la présente invention fournit un procédé de maquillage du visage, en particulier des yeux, selon lequel dans un premier temps, on détermine les différentes couleurs individuelles de l'iris de l'oeil du visage à maquiller, comprenant au moins la ou les couleur(s) d'éclat de l'iris ou la couleur de contour de l'iris par des moyens techniques appropriés de détermination de couleurs, et, dans un deuxième temps, on applique sur les zones à maquiller du visage un ou plusieurs produits de maquillage dont la teinte correspond à au moins l'une de ces couleurs individuelles de l'iris, afin de réaliser un maquillage personnalisé du visage, en particulier des yeux.

On précisera que, dans la présente description, l'on entend par "correspondance" entre la teinte d'un produit de maquillage et une couleur individuelle de l'iris, le fait que cette teinte soit sensiblement identique à ladite couleur individuelle, ou bien qu'elle ait été préalablement choisie par un expert du domaine du maquillage, comme pouvant s'accorder, d'un point de vue esthétique, à ladite couleur individuelle.

On précisera encore qu'au sens de la présente invention, l'expression "maquillage personnalisé" signifie que l'on prend en compte, avec une très grande précision, les différentes couleurs individuelles de l'iris, soit que l'on reproduise de façon très précise ces différentes couleurs, soit que l'on utilise des produits de maquillage dont la teinte a été accordée à l'une de ces couleurs très précises.

Suivant un deuxième aspect, la présente invention fournit également un procédé d'aide au choix de teintes de produits de maquillage du visage, en particulier de maquillage des yeux, selon lequel on détermine une ou plusieurs couleurs individuelles de l'iris de l'oeil du visage à maquiller, comprenant au moins la ou les couleur(s) d'éclat de l'iris ou la couleur de contour de l'iris , par des moyens techniques appropriés de détermination de couleurs, et on utilise au moins l'une de ces couleurs comme teinte de référence dans le choix de produits de maquillage, dans le but de réaliser un maquillage personnalisé du visage, en particulier des yeux.

Selon une variante de réalisation particulière de l'un quelconque des procédés précités de l'invention, on détermine au moins la ou les couleur(s) d'éclat de l'iris et la couleur de contour de l'iris.

Selon une autre variante de réalisation particulière, on détermine aussi la couleur d'impression de l'iris.

Par l'expression "couleur de contour" de l'iris, on entend la couleur de l'iris localisée à sa périphérie.

Par l'expression "couleur d'impression" de l'iris, on entend la couleur dominante de l'iris. En pratique, cette couleur d'impression peut être une couleur résultant de la moyenne ou de l'intégration de l'ensemble des couleurs intérieures de l'iris, comprises entre la couleur de contour de l'iris et la pupille.

Par l'expression "couleur d'éclat" de l'iris, on entend la couleur des différents points, ou taches de petites dimensions, répartis sur la surface de l'iris entre la pupille et le contour. Chaque iris comprend en général de 1 à 5 couleurs d'éclat. Les couleurs d'éclat donnent généralement au regard l'essentiel de sa personnalité.

Selon un mode de réalisation particulier des procédés précités de l'invention, on éclaire l'iris avec une lumière déterminée, par exemple la lumière du jour ou la lumière d'une lampe de caractéristique(s) définie(s), et on prend une image en couleur de l'iris avec un dispositif de prise d'image couleur, tel qu'un appareil photographique de préférence comprenant une fonction de digitalisation de l'image, ou une caméra vidéo couleur ayant de préférence de très bonnes performances chromatiques.

Selon une variante de réalisation particulière, on détermine la localisation et la surface des plages de chacune des couleurs qui caractérisent l'iris et on utilise les résultats pour déterminer la couleur de contour, la ou les couleur(s) d'éclat et la couleur d'impression.

Suivant un mode de réalisation particulier de l'invention, on choisit ou on utilise comme produit de maquillage des crayons, tels que crayons khôl ou crayons "eye-liner", des mascaras, des fards ou ombres à paupières, en particulier sous forme de poudres pressées, des fards à joues (blushes) ou des rouges à lèvres.

Avantageusement, les crayons correspondent de préférence aux couleurs de contour et d'impression, les mascaras correspondent de préférence à la couleur de contour, et les fards ou ombres à paupières, ainsi que les blushes et les rouges à lèvres, correspondent de préférence aux couleurs d'éclat.

Selon un autre mode de réalisation particulier des procédés précités de l'invention, on fait correspondre, dans une étape préalable, à différentes combinaisons particulières de couleurs individuelles d'iris, en particulier couleurs de contour, d'impression et d'éclat et, pour chacune de ces combinaisons, une ou plusieurs listes de produits de maquillage, chaque liste permettant de réaliser un type particulier de maquillage dont la ou les teintes correspondent à une ou plusieurs couleurs de ladite combinaison, et ensuite, après avoir déterminé les couleurs individuelles de l'iris du visage à maquiller, on effectue la comparaison entre la combinaison de couleurs de cet iris d'une part, et les différentes combinaisons particulières précitées d'autre part, de manière à déterminer parmi ces dernières quelle est celle qui est la plus proche de l'iris concerné, ou le cas échéant quelles sont les plus proches, permettant ainsi d'obtenir une ou plusieurs listes de produits de maquillage de manière à réaliser un maquillage personnalisé du visage, en particulier des yeux.

De préférence, les combinaisons particulières précitées de couleurs individuelles d'iris sont choisies de telle sorte qu'elles constituent ensemble un échantillon représentatif d'une population d'individus concernés. Avantageusement, on choisit plusieurs variantes de combinaisons de couleurs dans chaque classe de la classification des couleurs d'yeux décrite ci-après. Le nombre de ces combinaisons particulières utilisées pour la mise en oeuvre du mode particulier de réalisation précité est en général compris entre 50 et 150, de préférence compris entre 80 et 110.

Selon un mode de réalisation particulièrement avantageux du procédé de l'invention, on éclaire l'oeil en centrant l'éclairage sur la pupille, ce qui peut être réalisé aisément, par exemple à l'aide de fibre(s) optique(s). Une fois le centrage réalisé sur la pupille,
- on prend une image en couleur de l'iris avec un dispositif de prise d'images couleurs tel qu'un appareil photographique ou une caméra vidéo couleur précitée,
- à l'aide d'un dispositif d'analyse d'image notamment mis en oeuvre avec l'emploi de calculateur tel que micro-ordinateur, on réalise un repérage de la pupille et son retrait de l'image.
- ensuite, on repère le contour de l'oeil par différence entre le blanc de l'oeil et la couleur de l'oeil, ce qui permet ensuite de déterminer la couleur de contour de l'iris à la limite du blanc de l'oeil.
- on retire ensuite la couleur de contour et on réalise une moyenne ou une intégration de l'ensemble des couleurs intérieures de l'iris situées entre la couleur de contour et la pupille d'où il en résulte la couleur d'impression.

Dans le cas d'une prise d'image couleur avec une caméra vidéo couleur, on recherche la ou les couleur(s) d'éclat de l'iris à l'aide des pixels traités automatiquement par le calculateur afin de donner un iris épuré. Sur l'iris épuré, on définit une matrice et par contraste on détermine les couleurs d'éclat.

Dans le cas particulier d'une photo couleur, on peut filmer cette photo avec une caméra vidéo couleur pour procéder aux définitions des couleurs de contour, d'impression et d'éclat comme précédemment décrit, mais pour obtenir une meilleure qualité de résultat, on utilise de préférence un appareil photo comprenant une fonction de digitalisation de l'image.

Par ailleurs, les études menées par la demanderesse sur un nombre important d'iris ont montré que les différentes couleurs individuelles existantes pouvaient être rapportées à une palette de couleurs en nombre limité, allant du brun très foncé au noir, en passant par différentes nuances plus claires, telles que brun moyen, brun clair, ocre, mastic, jaune pâle, gris, turquoise, lavande, gris-bleu, vert-de-gris, kaki, vert sapin, bleu avec reflets violets, bleu marine et bleu foncé.

Une gamme de produits de maquillage a ainsi pu être réalisée, qui fait l'objet d'une demande divisionnaire de la présente demande.

La préparation desdits produits de maquillage peut être réalisée selon les techniques bien connues de l'homme de l'art, en utilisant les pigments appropriés disponibles dans le commerce.

Selon un troisième aspect, la présente invention fournit également un dispositif d'aide au choix de teintes de produits de maquillage, caractérisé en ce qu'il comprend des moyens d'éclairage de l'iris dans des conditions d'éclairage déterminées, des moyens de prise d'image couleur de l'iris, ainsi que des moyens de calculs capables de déterminer au moins la ou les couleur(s) d'éclat de l'iris ou la couleur de contour de l'iris et éventuellement la couleur d'impression de l'iris, à partir de l'image couleur fournie par les moyens de prise d'image couleur.

Selon un mode de réalisation particulier, on utilise des moyens d'éclairage du commerce, de préférence de type éclairage annulaire pour microscopie stéréoscopique, notamment sous forme d'un tube torique au néon, ou bien de préférence de type éclairage à fibres optiques, tel que le modèle "Fiber optic L 151®" de la société Heim A.G. (Suisse). Avantageusement, les moyens d'éclairage produisent une lumière dite "lumière du jour" ou "lumière du nord".

Selon une autre variante de réalisation particulière, les moyens de prise d'image couleur de l'iris comprennent une caméra vidéo couleur, ayant de préférence de très bonnes performances chromatiques, transmettant une information lumineuse à des moyens de calculs, par exemple un micro-ordinateur ou ordinateur, équipés d'une carte vidéo, et avantageusement de moyens d'affichage tels qu'un écran et/ou une imprimante. Avantageusement, les moyens de calculs permettent d'évaluer les caractéristiques de luminosité et les caractéristiques chromatiques, par exemple en coordonnées RVB, et de quantifier l'information lumineuse reçue sous forme de signaux transmis par la caméra vidéo via ladite carte vidéo. Ils comprennent également en mémoire différentes combinaisons particulières de couleurs individuelles d'iris, ainsi que, associées à chacune de ces dernières, une ou plusieurs listes de produits de maquillage, par exemple sous forme de références commerciales, et peuvent afficher sur les moyens d'affichage, d'une part, les différentes couleurs individuelles de l'iris analysé, et d'autre part la ou les différentes listes de produits de maquillage correspondant aux différentes couleurs individuelles de cet iris, prises isolément ou en combinaison entre elles.

Avantageusement, ces différentes couleurs individuelles de l'iris analysé sont classées en couleurs d'éclat, de contour et d'impression.

Selon un autre mode de réalisation particulier, les moyens de prise d'image précités comprennent un appareil photographique et une pellicule couleur ainsi que des moyens de développement en images photographiques, et de préférence un dispositif comprenant une fonction de digitalisation de l'image pour permettre de déterminer les couleurs individuelles en fonction de leur localisation dans l'iris.

Selon une autre variante de réalisation du dispositif, les moyens de calcul déterminent aussi la localisation et la surface des plages de couleurs individuelles qui caractérisent l'iris.

Ainsi, grâce à l'invention, il est possible de déterminer d'une manière simple, fiable, sensiblement non coûteuse, sans formation particulière, les couleurs individuelles de l'iris qui pourront être utilisées comme teintes de base dans le choix de produits de maquillage pour réaliser un maquillage personnalisé du visage, en particulier des yeux.

On peut ainsi prévoir que les moyens de calculs sont capables de déterminer une liste de produits conseillés, avec éventuellement plusieurs variantes dans chaque gamme de produits de maquillage disponibles dans le commerce, ou de préférence dans une gamme de produits de maquillage selon la présente invention, protégée par une demande divisonnaire de cette demande, et d'imprimer à l'aide d'une imprimante cette liste qui est présentée à la personne dont l'iris a été ainsi analysé.

D'autres buts, caractéristiques et avantages de l'invention apparaîtront à la lumière de la description explicative qui va suivre faite en référence aux dessins schématiques annexés donnés uniquement à titre d'exemples non limitatifs illustrant un mode de réalisation actuellement préféré de l'invention, et dans lesquels :
- la figure 1 est une vue schématique de face d'un oeil montrant les différentes zones caractéristiques de l'iris;
- la figure 2 est une vue schématique illustrant un dispositif d'aide au choix de teinte de produits de maquillage conforme à l'invention.
- les figures 3 à 5 représentent schématiquement trois maquillages personnalisés différents du même oeil, mettant en oeuvre le procédé de l'invention au moyen de produits de maquillage choisis dans la gamme de l'invention.

On a donc représenté de façon schématique à la figure 1 une vue de face représentant un oeil.

Pour des raisons de clarté de la figure, les zones colorées n'ont été représentées que sur un secteur de l'iris, mais, bien entendu, ces zones sont réparties sur la totalité de l'iris.

Le chiffre de référence 1 désigne généralement l'iris, le chiffre 2 la pupille, le chiffre 3 le bord inférieur de la paupière supérieure et le chiffre 4 le bord supérieur de la paupière inférieure.

Les zones colorées caractéristiques de l'iris ont généralement été désignées par les lettres c pour la zone correspondant à la couleur de contour, i pour la zone correspondant à la couleur d'impression et e₁, e₂, e₃ pour les zones correspondant aux différentes couleurs d'éclat (trois couleurs différentes dans l'exemple représenté).

A titre d'exemple purement illustratif, un oeil de couleur noisette foncé peut avoir les zones colorées suivantes :
- c :: brun très foncé
- i :: brun foncé
- e₁ :: ocre-jaune
- e₂ :: vert foncé
- e₃ :: brun clair.

L'observation des couleurs caractéristiques des yeux d'une centaine de personnes a permis d'établir une classification des couleurs d'yeux donnée au tableau I, les définitions permettant d'établir cette classification étant en outre données au tableau II.

Dans le tableau II, les mentions "c", "i" et "e" indiquent que les couleurs citées sont généralement, et respectivement, des couleurs de contour, d'impression et d'éclat.

On a représenté de façon schématique à la figure 2 un dispositif d'aide au choix de teinte de produits de maquillage conforme à la présente invention.

Ce dispositif comprend généralement des moyens d'éclairage 5 de l'iris dans des conditions d'éclairage déterminées ; des moyens de prise d'image couleur 6 de l'iris ainsi que des moyens de calculs 7 permettant de déterminer en particulier la localisaton, les coordonnées chromatiques, l'intensité et la surface des zones de couleurs individuelles qui caractérisent l'iris.

Ce dispositif peut comprendre en outre un moyen pour maintenir la tête tel que par exemple un appui-tête, et éventuellement une mentonnière, mais de préférence on utilise un bras articulé portant une caméra dont l'objectif est situé dans un oeilleton. L'oeilleton est de préférence sous forme d'un tube dont la longueur permet d'obtenir un préréglage de distance focale, qui peut être affinée grâce à un moyen de réglable fin de focale tel qu'une molette, comme cela est bien connu à l'homme de l'art.

Les moyens d'éclairage précités 5 comprennent généralement au moins une lampe, par exemple un tube torique luminescent à néon générant une lumière de type lumière du jour ou lumière du nord. Ce tube torique aura par exemple un diamètre extérieur de 7 cm et un diamètre intérieur de 5 cm. De préférence, on utilisera, à la place du tube luminescent, comme moyen d'éclairage, un éclairage à fibres optiques, ayant par exemple une section de sortie de 5 mm de diamètre environ. On peut utiliser deux fibres optiques, disposées de part et d'autre de l'objectif de prise de vue, dont on centre la lumière d'éclairage sur la pupille, ce qui peut permettre dans certains cas, lors du retrait de la pupille de l'image, de retirer également l'image du faisceau d'éclairage qui constitue habituellement une légère perturbation de la détermination des couleurs.

Les moyens de prise d'image couleur de l'iris 6 comprennent généralement une caméra vidéo couleur ayant de bonnes performances chromatiques telles que par exemple une caméra de type CCD.

De préférence, l'objectif de la caméra vidéo est placé au centre du tube torique, comme représenté sur la figure 2. Lorsque l'on utilise un éclairage à fibres optiques, celui-ci est placé à proximité de l'objectif de la caméra, et dirigé vers l'oeil à analyser en centrant la lumière sur la pupille.

Cette caméra vidéo est reliée à des moyens de calculs 7 comprenant par exemple un micro-ordinateur avantageusement équipé de moyens d'affichage tels qu'un écran et une imprimante.

L'image obtenue au moyen de la caméra vidéo est stockée via la carte vidéo, puis traitée par le micro-ordinateur. Celui-ci peut être avantageusement équipé d'un micro-processeur de type 80/386, ou de préférence 80/486, avec un disque dur de 40 méga-octets. L'écran sera avantageusement un écran de couleur de type V.G.A.

Les moyens de calculs 7, permettent de déterminer les caractéristiques de luminosité et les caractéristiques chromatiques, par exemple en coordonnées RVB de chaque couleur individuelle de l'iris, c'est-à-dire les différentes couleurs de contour, d'impression et d'éclat définies précédemment.

Pour cela, et conformément au procédé décrit précédemment dans la partie introductive de la présente description, après avoir réalisé un repérage de la pupille et son retrait de l'image, les moyens d'analyse d'image recherchent la couleur de contour par différence entre le blanc de l'oeil et l'iris, à la limite de l'iris pour définir une couleur de contour de l'iris.

Ensuite, les moyens d'analyse d'image retirent la couleur de contour et réalisent une moyenne ou une intégration de l'ensemble des couleurs intérieures de l'iris définies entre le contour de l'iris et la pupille pour déterminer une couleur d'impression.

Enfin, la ou les couleur(s) d'éclat sont recherchées à partir des pixels de l'image, ce qui donne un iris épuré. A partir de l'iris épuré, les moyens d'analyse d'image forment une matrice qui par contraste détermine les couleurs d'éclat.

Les données ainsi obtenues sont comparées à une base de données regroupant différentes combinaisons particulières de couleurs d'iris, correspondant généralement à un certain nombre d'yeux caractéristiques, auxquelles sont associées une ou plusieurs listes de produits de maquillage.

Ainsi, après comparaison avec cette base de données, les moyens de calculs précités permettent de déterminer une liste de produits conseillés, avec éven-tuellement plusieurs variantes dans chaque gamme de produits de maquillage disponibles dans le commerce tels que fards à paupières, mascaras ou crayons, ou de préférence dans une gamme de produits de maquillage selon l'invention, et d'imprimer à l'aide d'une imprimante 8 cette liste qui est présentée à la personne dont l'iris a été ainsi analysé.

Il est à noter que la base de données précitée peut être enrichie par des combinaisons nouvelles de couleurs d'iris, notamment à l'occasion d'analyses telles que celles précitées.

On a représenté sur les figures 3 à 5, pour un même visage, trois maquillages personnalisés différents, après avoir mis en oeuvre les procédés de l'invention, au moyen de produits de maquillage choisis dans une gamme de produits de l'invention.

L'analyse de l'iris des yeux de ce visage a donné les résultats suivants :
- couleur de contour : bleu-gris foncé (c)
- couleur d'impression : gris-bleu moyen (i)
- couleurs d'éclat :
   - turquoise bleuté très clair (e₁)
   - ocre-jaune doré (e₂)
   - gris-turquoise très clair (e₃)
   - lavande claire (e₄)
Les produits de maquillage conseillés pour ce visage, choisis dans la gamme de produits selon l'invention ont été rassemblés dans le tableau III ci-après. La teinte de chaque produit, figurant dans ce tableau par sa référence commerciale, est sensiblement identique à la couleur individuelle correspondante de l'iris.

Sur les figures 3 à 5, les références indiquées sont celles des produits de maquillage conseillés.

**TABLEAU III**

| Couleurs individuelles de l'iris | Fards à paupières | Crayons | Mascaras | Fards à joues (blushes) | Rouges à lèvres |
|---|---|---|---|---|---|
| c | | C34 | M34 | | |
| i | | C27 | | | |
| e₁ | F18 | | | | |
| e₂ | | C7 | | B7 | R7 |
| e₃ | F17 | | | | |
| e₄ | F19 | | | | |

Il est précisé que le blush B7 et le rouge à lèvres R7, tous deux de teinte ocre-jaune doré, n'ont été conseillés que dans le cas du maquillage de la figure 4.

Ainsi, pour le maquillage de la figure 3, on applique sur la paupière supérieure le crayon C27, au-dessus de la paupière supérieure le fard F17 vers l'intérieur et le fard F18 vers l'extérieur et, sur les cils, le mascara M34.

Pour le maquillage de la figure 4, on applique sur la paupière supérieure le crayon C27, sur le bord interne de la paupière inférieure le crayon C34, sur la paupière inférieure le fard F18, au-dessus de la paupière supérieure le fard F18, et sur les cils le mascara M34.

Pour le maquillage de la figure 5, on applique sur la paupière supérieure le crayon C7, sur le bord interne de la paupière inférieure le crayon C27, sur la paupière inférieure le fard F17, au-dessus de la paupière supérieure le fard F17 vers l'intérieur et le fard F19 vers l'extérieur, et sur les cils, le mascara M34.

Ainsi, pour l'iris du présent exemple, constituant une certaine combinaison particulière de couleurs de contour, d'impression et d'éclat, il est possible de proposer trois listes de produits de maquillage, présentées au tableau IV ci-après. On y a indiqué en outre les zones conseillées de leur application.

**TABLEAU IV**

| | 1^{ère} liste maquillage figure 3 | 2^{e} liste maquillage figure 4 | 3^{e} liste maquillage figure 5 |
|---|---|---|---|
| Paupière supérieure | crayon C37 | crayon C27 | crayon C7 |
| Dessus de paupière supérieure partie intérieure | fard F17 | fard F18 | fard F17 |
| Dessus de paupière supérieure partie extérieure | fard F18 | fard F18 | fard F19 |
| Paupière inférieure | - | fard F18 | fard F17 |
| Bord interne paupière inférieure | - | crayon C34 | crayon C27 |
| Cils | mascara M34 | mascara M34 | mascara M34 |
| Joues (pommettes) | - | blush B7 | - |
| lèvres | - | rouge à lèvres R7 | - |

Dans la présente description et les revendications, l'expression "coordonnées RVB" signifie les coordonnées chromatiques de définition d'une couleur par rapport à trois directions de coupe correspondant aux couleurs de base Rouge, Vert et Bleu, coordonnées qui sont bien connues à l'homme de l'art.

## Revendications

1. Procédé de maquillage du visage, en particulier des yeux, selon lequel dans un premier temps, on détermine les différentes couleurs individuelles de l'iris de l'oeil du visage à maquiller, comprenant au moins la ou les couleur(s) d'éclat de l'iris ou la couleur de contour de l'iris , par des moyens techniques appropriés de détermination de couleurs, et, dans un deuxième temps, on applique sur les zones à maquiller du visage un ou plusieurs produits de maquillage dont la teinte correspond à au moins l'une de ces couleurs individuelles de l'iris, afin de réaliser un maquillage personnalisé du visage, en particulier des yeux.

2. Procédé d'aide au choix de teintes de produits de maquillage du visage, en particulier de maquillage des yeux, selon lequel on détermine une ou plusieurs couleurs individuelles de l'iris de l'oeil du visage à maquiller, comprenant au moins la ou les couleur(s) d'éclat de l'iris ou la couleur de contour de l'iris, par des moyens techniques appropriés de détermination de couleurs, et on utilise au moins l'une de ces couleurs comme teinte de référence dans le choix de produits de maquillage, dans le but de réaliser un maquillage personnalisé du visage, en particulier des yeux.

3. Procédé selon la revendication 1 ou 2, caractérisé en ce qu'on détermine au moins la ou les couleur(s) d'éclat de l'iris et la couleur de contour de l'iris.

4. Procédé selon l'une des revendications 1 à 3, caractérisé en ce qu'on détermine aussi la couleur d'impression de l'iris.

5. Procédé selon l'une des revendications 1 à 4, caractérisé en ce qu'on éclaire l'iris avec une lumière déterminée, par exemple la lumière du jour ou la lumière d'une lampe de caractéristique(s) définie(s), et on prend une image en couleur de l'iris avec un dispositif de prise d'image couleur, tel qu'un appareil photographique de préférence comprenant une fonction de digitalisation de l'image, ou une caméra vidéo couleur.

6. Procédé selon l'une des revendications 1 à 5, caractérisé en ce qu'on détermine la localisation et la surface des plages de chacune des couleurs qui caractérisent l'iris et on utilise les résultats pour déterminer la couleur de contour, la ou les couleur(s) d'éclat et la couleur d'impression.

7. Procédé selon l'une des revendications 1 à 5, caractérisé en ce qu'on choisit ou on utilise comme produit de maquillage des crayons, tels que crayons khôl ou crayons "eye-liner", des mascaras, des fards ou ombres à paupières, en particulier sous forme de poudres pressées, des blushes ou des rouges à lèvres, et que les crayons correspondent de préférence aux couleurs de contour et d'impression, les mascaras correspondent de préférence à la couleur de contour, et les fards ou ombres à paupières, ainsi que les blushes et les rouges à lèvres, correspondent de préférence aux couleurs d'éclat.

8. Procédé selon l'une des revendications 1 à 7, caractérisé en ce qu'on fait correspondre, dans une étape préalable, à différentes combinaisons particulières de couleurs individuelles d'iris, en particulier couleurs de contour, d'impression et d'éclat et, pour chacune de ces combinaisons, une ou plusieurs listes de produits de maquillage, chaque liste permettant de réaliser un type particulier de maquillage dont la ou les teintes correspondent à une ou plusieurs couleurs de ladite combinaison, et ensuite, après avoir déterminé les couleurs individuelles de l'iris du visage à maquiller, on effectue la comparaison entre la combinaison de couleurs de cet iris d'une part, et les différentes combinaisons particulières précitées d'autre part, de manière à déterminer parmi ces dernières quelle est celle qui est la plus proche de l'iris concerné, ou le cas échéant quelles sont les plus proches, permettant ainsi d'obtenir une ou plusieurs listes de produits de maquillage de manière à réaliser un maquillage personnalisé du visage, en particulier des yeux.

9. Procédé selon la revendication 8, caractérisé en ce que les combinaisons particulières précitées de couleurs individuelles d'iris sont choisies de telle sorte qu'elles constituent ensemble un échantillon représentatif d'une population d'individus concernés.

10. Procédé selon l'une des revendications 8 ou 9, caractérisé en ce que le nombre de combinaisons particulières est en général compris entre 50 et 150, de préférence compris entre 80 et 110.

11. Dispositif d'aide au choix de teintes de produits de maquillage, caractérisé en ce qu'il comprend des moyens d'éclairage de l'iris dans des conditions d'éclairage déterminées, des moyens de prise d'image couleur de l'iris, ainsi que des moyens de calculs capables de déterminer au moins la ou les couleur(s) d'éclat de l'iris ou la couleur de contour de l'iris et éventuellement la couleur d'impression de l'iris, à partir de l'image couleur fournie par les moyens de prise d'image couleur.

12. Dispositif selon la revendication 11, caractérisé en ce que les moyens d'éclairage sont de type éclairage annulaire pour microscopie stéréoscopique, notamment sous forme d'un tube torique au néon, ou bien de type éclairage à fibres optiques, lesdits moyens d'éclairage produisant de préférence une lumière dite "lumière du jour" ou "lumière du nord".

13. Dispositif selon la revendication 11 ou 12, caractérisé en ce que les moyens de prise d'image couleur de l'iris comprennent une caméra vidéo couleur ayant de préférence de très bonnes performances chromatiques, transmettant une information lumineuse à des moyens de calculs, par exemple un micro-ordinateur ou ordinateur, équipés d'une carte vidéo, et avantageusement de moyens d'affichage tels qu'un écran et/ou une imprimante.

14. Dispositif selon la revendication 13, caractérisé en ce que les moyens de calculs permettent d'évaluer les caractéristiques de luminosité et les caractéristiques chromatiques, par exemple sous forme de coordonnées RVB, et de quantifier l'information lumineuse reçue sous forme de signaux transmis par la caméra vidéo via ladite carte vidéo, par exemple en coordonnées RVB, et comprennent également en mémoire différentes combinaisons particulières de couleurs individuelles d'iris, ainsi que, associées à chacune de ces dernières, une ou plusieurs listes de produits de maquillage, par exemple sous forme de références commerciales, et peuvent afficher sur les moyens d'affichage, d'une part les différentes couleurs individuelles de l'iris analysé, et d'autre part la ou les différentes listes de produits de maquillage correspondant aux différentes couleurs individuelles de cet iris, prises isolément ou en combinaison entre elles.

15. Dispositif selon la revendication 14, caractérisé en ce que les différentes couleurs individuelles de l'iris analysé sont classées en couleurs d'éclat, de contour et d'impression.

16. Dispositif selon l'une des revendications 11 à 15, caractérisé en ce que les moyens de calculs précités sont capables de déterminer une liste de produits conseillés, avec éventuellement plusieurs variantes dans chaque gamme de produits de maquillage disponibles dans le commerce, et d'imprimer à l'aide d'une imprimante cette liste qui est présentée à la personne dont l'iris a été ainsi analysé.

17. Dispositif selon l'une des revendications 11 et 12, caractérisé en ce que les moyens de prise d'image précités comprennent un appareil photographique de préférence comprenant une fonction de digitalisation de l'image.

18. Dispositif selon l'une des revendications 11 à 17, caractérisé en ce que les moyens de calcul déterminent aussi la localisation et la surface des plages de couleurs individuelles qui caractérisent l'iris.

## Claims

1. Process for making up the face, in particular the eyes, whereby in a first stage, the different individual colours of the iris of the eye of the face to be made up comprising at least the sparkle colour(s) or the contour colour of the iris, are determined by appropriate colour determining technical means and, in a second stage, there are applied on the zones of the face to be made up one or more make-up products whose shade corresponds to at least one of said individual colours of the iris, in order to effect a personalized make-up of the face, in particular of the eyes.

2. Process for assisting in the choice of shades of make-up products for the face, in particular for making up the eyes, whereby one or more individual colours of the iris of the eye of the face to be made up comprising at least the sparkle colour(s) of the iris or the contour colour of the iris, are determined by appropriate colour determining technical means, and at least one of these colours is used as reference shade in the choice of make-up products, with a view to effecting a personalized make-up of the face, in particular of the eyes.

3. Process according to claim 1 or 2, characterized in that at least the sparkle colour(s) of the iris and the contour colour of the iris are determined.

4. Process according to one of claims 1 to 3, characterized in that the impression colour of the iris is also determined.

5. Process according to one of claims 1 to 4, characterized in that the iris is illuminated with a determined light, for example daylight or the light of a lamp of defined characteristic(s) and a colour image of the iris is taken with a colour image-taking device such as a photographic apparatus, preferably comprising a function of digitalization of the image, or a colour video camera.

6. Process according to one of claims 1 to 5, characterized in that the localization and the surface of the ranges of each of the colours which characterize the iris are determined and the results are used for determining the contour colour, the sparkle colour(s) and the impression colour.

7. Process according to one of claims 1 to 5, characterized in that pencils, such as khol pencils or eye-liner pencils, mascaras, eyeshadows, in particular in the form of pressed powders, blushes or lipsticks are chosen or used as make-up product, and the pencils preferably correspond to the contour and impression colours, the mascaras preferably correspond to the contour colour and the eye shadows, as well as the blushes and lipsticks, preferably correspond to the sparkle colours.

8. Process according to one of claims 1 to 7, characterized in that, in a first step, one or more lists of make-up products are made to correspond to different particular combinations of individual iris colours, in particular contour, impression and sparkle colours, and for each of these combinations, each list making it possible to effect a particular type of make-up whose shade or shades correspond to one or more colours of said combination and then, after having determined the individual colours of the iris of the face to be made up, the comparison is made between the combination of colours of this iris on the one hand, and the different particular combinations mentioned above on the other hand, so as to determine among the latter which is the closest one to the iris concerned or, as the case may be, which are the closest ones, thus making it possible to obtain one or more lists of make-up products so as to effect a personalized make-up of the face, in particular of the eyes.

9. Process according to claim 8, characterized in that the above-mentioned particular combinations of individual iris colours are chosen so that they constitute together a sample representative of a population of individuals concerned.

10. Process according to one of claims 8 or 9, characterized in that the number of particular combinations is generally included between 50 and 150, preferably included between 80 and 110.

11. Device for assisting in the choice of shades of make-up products, characterized in that it comprises means for illuminating the iris under determined conditions of illumination, means for taking a colour image of the iris, as well as computer means capable of determining at least the sparkle colour(s) of the iris or the contour colour of the iris and optionally the impression colour of the iris, from the colour image supplied by the colour image-taking means.

12. Device according to claim 11, characterized in that the illumination means are of annular illumination type for stereoscopic microscopy, particularly in the form of a toric neon tube, or of the optical fiber illumination type, said illumination means preferably producing a so-called "daylight" or "northern light".

13. Device according to claim 11 or 12, characterized in that the means for taking a colour image of the iris comprise a colour video camera preferably having very good chromatic performances, transmitting luminous information to computer means, for example a micro-computer or computer, equipped with a video card, and advantageously with display means such as a screen and/or a printer.

14. Device according to claim 13, characterized in that the computer means make it possible to assess the characteristics of luminosity and the chromatic characteristics, for example in the form of RVB coordinates, and to quantify the luminous information received in the form of signals transmitted by the video camera via said video card, for example in RVB coordinates, and also comprising in memory different particular combinations of individual iris colours, as well as, associated with each of these latter, one or more lists of make-up products, for example in the form of commercial references, and may display on the display means, on the one hand, the different individual colours of the iris analysed, and, on the other hand, the or each different lists of make-up products corresponding to the different individual colours of this iris, taken separately or in combination.

15. Device according to claim 14, characterized in that the different individual colours of the iris analyzed are classified as sparkle, contour and impression colours.

16. Device according to one of claims 11 to 15, characterized in that said computer means are capable of determining a list of recommended products, possibly with a plurality of variants in each range of make-up products available on the market, and of printing this list with the aid of a printer which list is offered to the person whose iris has thus been analyzed.

17. Device according to one of claims 11 and 12, characterized in that the said image-taking means comprise a photographic apparatus preferably comprising a function of digitalization of the image.

18. Device according to one of claims 11 to 17, characterized in that the computer means also determine the localization and the surface of the ranges of individual colours which characterized the iris.

## Patentansprüche

1. Verfahren zum Schminken des Gesichts, insbesondere der Augen, gemäß welchem, zu einer ersten Zeit, die verschiedenen individuellen Farben der Iris des Auges des zu schminkenden Gesichts, einschließlich zumindest einer oder mehrerer Farben des Glanzes der Iris oder der Farbe der Kontur der Iris, durch zur Farbbestimmung geeignete technische Einrichtungen bestimmt werden, und, zu einer zweiten Zeit, auf die zu schminkenden Zonen des Gesichts ein oder mehrere Schminkprodukte aufgebracht werden, deren Farbton zumindest einer dieser individuellen Farben der Iris entspricht, um ein auf das Gesicht, insbesondere die Augen, einer Person abgestimmtes Schminken durchzuführen.

2. Verfahren zur Unterstützung der Auswahl von Farbtönen von Produkten zum Schminken des Gesichts, insbesondere zum Schminken der Augen, gemäß welchem eine oder mehrere individuelle Farben der Iris des Auges des zu schminkenden Gesichts, einschließlich zumindest einer oder mehrerer Farben des Glanzes der Iris oder der Farbe der Kontur der Iris, durch zur Farbbestimmung geeignete technische Einrichtungen bestimmt werden, und zumindest eine dieser Farben als Bezugsfarbton bei der Auswahl von Schminkprodukten verwendet wird, um ein auf das Gesicht, insbesondere die Augen, einer Person abgestimmtes Schminken durchzuführen.

3. Verfahren nach Anspruch 1 oder 2, dadurch gekennzeichnet, daß zumindest eine oder mehrere Farben des Glanzes der Iris und die Farbe der Kontur der Iris bestimmt werden.

4. Verfahren nach einem der Ansprüche 1 bis 3, dadurch gekennzeichnet, daß auch die Farbe des Eindrucks der Iris bestimmt wird.

5. Verfahren nach einem der Ansprüche 1 bis 4, dadurch gekennzeichnet, daß die Iris mit einem bestimmten Licht, beispielsweise Tageslicht oder dem Licht einer Lampe mit (einer) definierten Eigenschaft(en), beleuchtet wird, und ein Farbbild der Iris mit einer Farbbildaufnahmevorrichtung, wie einem Fotoapparat, der vorzugsweise eine Bilddigitalisierungsfunktion aufweist, oder einer Farbvideokamera, aufgenommen wird.

6. Verfahren nach einem der Ansprüche 1 bis 5, dadurch gekennzeichnet, daß der Ort und die Lichtfläche jeder die Iris charakterisierenden Farbe bestimmt wird, und die Ergebnisse zur Bestimmung der Farbe der Kontur, der Farbe(n) des Glanzes und der Farbe des Eindrucks verwendet werden.

7. Verfahren nach einem der Ansprüche 1 bis 5, dadurch gekennzeichnet, daß als Schminkprodukt Stifte, wie "Crayon khôl"-Stifte oder "Eyeliner"-Stifte, Wimperntusche, Lidschminke oder Lidschatten, insbesondere in Form gepreßter Pulver, Rouge oder Lippenstifte, ausgewählt oder verwendet werden, und daß die Stifte vorzugsweise den Farben der Kontur und des Eindrucks entsprechen, die Wimperntuschen vorzugsweise der Farbe der Kontur entsprechen, und die Lidschminke oder Lidschatten sowie Rouge und Lippenstifte vorzugsweise den Farben des Glanzes entsprechen.

8. Verfahren nach einem der Ansprüche 1 bis 7, dadurch gekennzeichnet, daß, in einem vorhergehenden Schritt, eine oder mehrere Listen, die verschiedenen bestimmten Kombinationen individueller Farben der Iris, insbesondere Farben der Kontur, des Eindrucks und des Glanzes, entsprechen, und eine für jede dieser Kombinationen, erstellt werden, wobei jede Liste das Durchführen eines bestimmten Schminktyps, dessen einer oder mehrere Farbtöne einer oder mehreren Farben der genannten Kombination entsprechen, ermöglicht, und anschließend, nachdem die individuellen Farben der Iris des zu schminkenden Gesichts bestimmt wurden, ein Vergleich zwischen der Kombination der Farben dieser Iris einerseits und den verschiedenen bestimmten, vorstehend angegebenen Kombinationen andererseits angestellt wird, um unter diesen letzteren jene zu bestimmen, die der betreffenden Iris am nächsten kommt bzw. kommen, wodurch es ermöglicht wird, daß eine oder mehrere Listen von Schminkprodukten erhalten werden, um ein auf das Gesicht, insbesondere die Augen, einer Person abgestimmtes Schminken durchzuführen.

9. Verfahren nach Anspruch 8, dadurch gekennzeichnet, daß die vorstehend angegebenen bestimmten Kombinationen individueller Farben der Iris derart ausgewählt werden, daß sie gemeinsam eine repräsentative Auswahl für eine Gruppe betreffender Personen bilden.

10. Verfahren nach Anspruch 8 oder 9, dadurch gekennzeichnet, daß die Anzahl bestimmter Kombinationen allgemein zwischen 50 und 150, vorzugsweise zwischen 80 und 110, liegt.

11. Vorrichtung zur Unterstützung der Auswahl von Farbtönen von Schminkprodukten, dadurch gekennzeichnet, daß sie eine Einrichtung zum Beleuchten der Iris unter bestimmten Beleuchtungsbedingungen, eine Einrichtung zur Aufnahme eines Farbbilds der Iris sowie eine Rechnereinrichtung aufweist, die zur Bestimmung zumindest einer oder der Farbe(n) des Glanzes der Iris oder der Farbe der Kontur der Iris und gegebenenfalls der Farbe des Eindrucks der Iris aus dem von der Farbbildaufnahmeeinrichtung gelieferten Farbbild geeignet ist.

12. Vorrichtung nach Anspruch 11, dadurch gekennzeichnet, daß die Beleuchtungseinrichtung vom Typ einer Ringbeleuchtung für Stereoskopmikroskopie, insbesondere in Form einer torischen Neonröhre, oder auch vom Typ einer Beleuchtung mit optischen Fasern ist, welche Beleuchtungseinrichtung vorzugsweise eine als "Tageslicht" oder "Nordlicht" bezeichnete Beleuchtung erzeugt.

13. Vorrichtung nach Anspruch 11 oder 12, dadurch gekennzeichnet, daß die Einrichtung zur Aufnahme eines Farbbilds der Iris eine Farbvideokamera mit vorzugsweise sehr guter chromatischer Leistung aufweist, welche Lichtinformationen zu der Rechnereinrichtung, beispielsweise einem Mikrocomputer oder Computer, mit einer Videokarte und vorteilhaft einer Anzeigeeinrichtung, wie einem Schirm und/oder einem Drucker, überträgt.

14. Vorrichtung nach Anspruch 13, dadurch gekennzeichnet, daß die Rechnereinrichtung die Auswertung der Eigenschaften der Lichtstärke und der chromatischen Eigenschaften, beispielsweise in Form von x, y, z Koordinaten, und die Quantifizierung der Lichtinformationen, die in Form von von der Videokamera über die Videokarte übertragenen Signalen, beispielsweise als x, y, z-Koordinaten, empfangen werden, ermöglicht, im Speicher auch verschiedene bestimmte Kombinationen individueller Farben der Iris sowie für jede dieser letzteren eine oder mehrere Listen von Schminkprodukten, beispielsweise in Form von Handelsnamen, enthält, und auf der Anzeigeeinrichtung einerseits die verschiedenen individuellen Farben der analysierten Iris und andererseits eine oder mehrere verschiedene Listen von Schminkprodukten, die verschiedenen individuellen Farben dieser Iris, allein oder in Kombination miteinander, entsprechen, anzeigen kann.

15. Vorrichtung nach Anspruch 14, dadurch gekennzeichnet, daß die verschiedenen individuellen Farben der analysierten Iris in Farben des Glanzes, der Kontur und des Eindrucks eingeteilt sind.

16. Vorrichtung nach einem der Ansprüche 11 bis 15, dadurch gekennzeichnet, daß die angegebene Rechnereinrichtung geeignet ist, eine Liste empfohlener Produkte, gegebenenfalls mit mehreren Varianten in jeder im Handel erhältlichen Gruppe von Schminkprodukten, zu bestimmen, und mit Hilfe eines Druckers diese Liste auszudrucken, die der Person, deren Iris auf diese Weise analysiert wurde, übergeben wird.

17. Vorrichtung nach Anspruch 11 oder 12, dadurch gekennzeichnet, daß die angegebene Bildaufnahmeeinrichtung einen Fotoapparat vorzugsweise mit einer Funktion zur Digitalisierung des Bildes aufweist.

18. Vorrichtung nach einem der Ansprüche 11 bis 17, dadurch gekennzeichnet, daß die Rechnereinrichtung auch den Ort der Lichtfläche der individuellen Farben, welche die Iris charakterisieren, bestimmt.
